# FASCICULE DE BREVET EUROPEEN

(11) **EP 3 019 411 B1**
(45) Date de publication et mention de la délivrance du brevet: **12.06.2019**
(21) Numéro de dépôt: 14736901.1
(22) Date de dépôt: 12.06.2014
(51) Int. Cl.: B65D 41/04, B65D 41/32

(54) **BOUCHON DE MATIÈRE SYNTHÉTIQUE**
VERSCHLUSSKAPPE AUS KUNSTSTOFF
CAP MADE OF SYNTHETIC MATERIAL

(30) Priorité: 10.07.2013 FR 1356785
(43) Date de publication de la demande: 18.05.2016
(73) Titulaire: Solocap-mab, 88140 Contrexeville (FR)
(72) Inventeur: MÉLAN-MOUTET, Mathias, F-51100 Reims (FR)
(74) Mandataire: Gevers & Orès
(86) Numéro de dépôt international: PCT/FR2014/051449
(87) Numéro de publication internationale: WO 2015/004352

(56) Documents cités:
- WO-A1-2009/136836
- WO-A1-2012/150309
- WO-A1-2013/066209
- GB-A- 2 435 038
- US-A- 4 460 100
- US-A1- 2002 056 727

## Description

La présente invention concerne un bouchon de matière synthétique plastique, par exemple en PE, apte à être vissé sur le col d'un récipient pour en obturer l'ouverture.

Quoique non exclusivement, le bouchon de matière synthétique selon l'invention est particulièrement approprié à obturer des récipients contenant des sodas, des eaux minérales, etc.

On connaît déjà un bouchon de matière synthétique en forme de capuchon destiné à être monté sur le col d'un récipient par vissage et comportant une paroi circulaire de bouchage portée par le fond du bouchon et apte à pénétrer dans ledit col, ainsi qu'une bague de sécurité reliée audit bouchon par une ligne de prédécoupe et audit col par des moyens de retenue. Pour ouvrir un récipient équipé d'un tel bouchon, on dévisse ce dernier, la course du dévissage permettant de briser la liaison au niveau de la prédécoupe entre la bague de sécurité et le bouchon, et d'extraire ladite paroi circulaire de bouchage hors du col du récipient.

Bien entendu, pour qu'un tel bouchon assure correctement sa fonction, il est indispensable que la paroi circulaire de bouchage exerce un frottement serré sur le col du récipient et que la liaison réalisée par la ligne de prédécoupe soit suffisamment forte.

Par suite, l'effort d'entraînement que doit exercer le bouchon lors du dévissage doit être important pour permettre la rupture de la ligne de découpe et pour extraire la paroi circulaire de bouchage du col du récipient.

Pour qu'un opérateur manuel puisse exercer sur le bouchon un couple suffisant pour engendrer le débouchage, il est donc nécessaire que la prise dudit bouchon par ledit opérateur soit suffisamment forte et commode.

Or, notamment pour des considérations économiques, il n'est pas rare que la surface extérieure de préhension dudit bouchon soit trop petite pour permettre une prise manuelle satisfaisante et un débouchage aisé. De plus, du fait de la petitesse de la surface extérieure de préhension, l'utilisateur peut être amené à serrer involontairement la bague de sécurité, ce qui augmente encore les difficultés de débouchage.

Les documents WO 2013/066209 et WO 2012/150309 décrivent des bouchons de matière synthétique aptes à être vissés sur le col d'un récipient pour en obturer l'ouverture. Le premier décrit un bouchon selon le préambule de la revendication 1.

La présente invention a pour objet de remédier à cet inconvénient sans pour cela augmenter de façon sensible le coût du bouchon.

À cette fin, selon l'invention, le bouchon de matière synthétique en forme de capuchon, destiné à être monté sur le col d'un récipient par vissage et comportant une paroi circulaire de bouchage interne portée par le fond dudit bouchon et apte à pénétrer dans ledit col, ainsi qu'une bague de sécurité reliée audit bouchon par une ligne de prédécoupe et audit col par des moyens de retenue, est remarquable en ce que la partie dudit fond qui se trouve en correspondance avec la paroi circulaire de bouchage interne est extérieurement rehaussée.

Ainsi, grâce à la présente invention, on obtient un bouchon dans lequel la surface de préhension est augmentée du rehaussement extérieur dudit fond, alors que, par rapport au bouchon connu, seule la paroi latérale de rehaussement constitue une dépense supplémentaire de matière synthétique. On remarquera de plus que, grâce à l'invention, la cavité délimitée par la paroi circulaire de bouchage interne et la cavité délimitée par le rehaussement extérieur du fond s'additionnent alors pour former une grande cavité unique à paroi lisse.

Afin d'augmenter la qualité de la préhension, le retrait circulaire formé entre la partie rehaussée et la partie non rehaussée comporte des aspérités de préhension, notamment des ailettes diamétrales solidaires des parois dudit retrait.

Les figures du dessin annexé feront bien comprendre comment l'invention peut être réalisée. Sur ces figures, des références identiques désignent des éléments semblables.
La figure 1 est une vue en coupe axiale schématique d'un bouchon connu que la présente invention permet de perfectionner.
Les figures 2 et 3 sont respectivement une vue de face et une vue de dessus d'un mode de réalisation du bouchon selon l'invention.
Les figures 4 et 5 sont des coupes diamétrales du bouchon des figures 2 et 3, respectivement selon les lignes IV-IV et V-V de cette dernière figure.
Les figures 6 et 7 sont des vues en perspective, respectivement du dessus et du dessous du bouchon des figures 2 et 3.

Sur la figure 1, on a représenté schématiquement en coupe diamétrale un bouchon de matière synthétique connu 1, en forme de capuchon, monté sur le col 3 d'un récipient 4 pour en obturer l'ouverture. Le bouchon 1 est vissable sur le col 3 grâce à des filets 5 et il comporte une paroi circulaire de bouchage interne 6 portée par le fond 2 et apte à pénétrer dans ledit col 3.

De plus, le bouchon 1 comporte une bague de sécurité 7, reliée à la partie inférieure du bouchon 1 par une ligne de prédécoupe 8.

En position d'obturation (celle représentée sur la figure 1), le bouchon 1 est vissé au maximum dans le col 3, avec la paroi circulaire 6 de bouchage interne d'étanchéité enfoncée à fond dans celui-ci et la bague de sécurité 7 maintenue sur ledit col 3 grâce à un système connu de bossages 9 (non représentés sur la figure 1, mais identiques à ceux visibles sur les figures 4 à 7), coopérant avec des bossages de retenue portés par ledit col 3 (non représentés).

Ainsi, pour déboucher le récipient 4, il faut dévisser le bouchon et exercer sur celui-ci un couple suffisamment important pour briser la ligne de prédécoupe 8 et vaincre la friction de la paroi de bouchage interne 6 dans le col 3 du récipient. Bien entendu, pour pouvoir exercer ce couple, il est nécessaire que la main de l'opérateur ait une prise correcte sur le bouchon 1, ce qui n'est pas toujours le cas. Il en résulte des difficultés et des efforts pour l'opérateur désirant ouvrir le récipient 1.

Pour remédier à ces inconvénients, dans le bouchon 10, conforme à l'invention, représenté sur les figures 2 à 7 et comportant les éléments 5 à 8 décrits en regard de la figure 1 (voir principalement la figure 4), la partie du fond 2 qui se trouve en correspondance avec la paroi circulaire 6 de bouchage interne est extérieurement rehaussée (2A). Ainsi, le fond du bouchon 10 comporte maintenant ladite partie rehaussée 2A et une partie périphérique 2B.

La surface extérieure du bouchon 10 est donc supérieure à celle du bouchon 1, de sorte que la prise manuelle du bouchon 10 est augmentée et que l'application du couple de débouchage est plus aisée, sans pour cela que la masse de matière utilisée pour fabriquer le bouchon soit sensiblement supérieure.

À l'intérieur du bouchon 10 est formée une unique grande cavité 11 à paroi lisse, constituée par la somme de la cavité 12 délimitée par la paroi circulaire de bouchage interne 6 et de la cavité 13 engendrée par le rehaussement de la partie 2A du fond 2.

Pour améliorer la préhension du bouchon 10, des aspérités de préhension 14 sont disposées dans le retrait circulaire 15 entre la partie rehaussée 2A et la partie non rehaussée 2B du fond 2. De telles aspérités de préhension sont des ailettes diamétrales solidaires des parois du retrait 15.

## Revendications

1. Bouchon (10) de matière synthétique en forme de capuchon, destiné à être monté sur le col (3) d'un récipient (4) par vissage et comportant une paroi circulaire de bouchage interne (6) portée par un fond (2) du bouchon (10) et apte à pénétrer dans ledit col (3), ainsi qu'une bague de sécurité (7) reliée à une partie inférieure dudit bouchon (10) par une ligne de prédécoupe (8) et audit col (3) par des moyens de retenue (9), la partie (2A) dudit fond (2) qui se trouve en correspondance avec ladite paroi circulaire de bouchage interne (6) étant extérieurement rehaussée pour augmenter la surface extérieure de préhension dudit bouchon (10), une cavité (12) délimitée par la paroi circulaire de bouchage interne (6) et une cavité (13) engendrée par le rehaussement extérieur du fond (2) s'additionnant et formant une grande cavité unique (11) à paroi lisse, un retrait circulaire (15) formé entre la partie rehaussée et la partie non rehaussée du fond comportant des aspérités de préhension (14),
les aspérités de préhension (14) étant des premières ailettes diamétrales solidaires des parois du retrait circulaire (15), le bouchon (10) comprenant en outre une surface externe entre la partie inférieure du bouchon (10) et le retrait circulaire (15), **caractérisé en ce que** ladite surface externe comprend une pluralité de deuxièmes ailettes diamétrales, chacune des deuxièmes ailettes diamétrales étant longitudinalement étendue par une des premières ailettes diamétrales.

## Patentansprüche

1. Verschlusskappe (10) aus Kunststoff, in Form einer Abdeckkappe, dazu bestimmt, durch Schrauben auf den Hals (3) eines Behälters (4) montiert zu werden, und eine runde Innenverschlusswand (6) beinhaltend, die durch einen Boden (2) der Verschlusskappe (10) getragen wird, und imstande, in den Hals (3) einzudringen, sowie einen Sicherheitsring (7), der mit einem unteren Teil der Verschlusskappe (10) durch eine Vorausschnittlinie (8) und mit dem Hals (3) durch Rückhaltemittel (9) verbunden ist, wobei der Teil (2A) des Bodens (2), der in Übereinstimmung mit der runden Innenverschlusswand (6) ist, außen erhöht ist, um die äußere Greifoberfläche der Verschlusskappe (10) zu vergrößern, eine Vertiefung (12), die durch die runde Innenverschlusswand (6) eingegrenzt wird und eine Vertiefung (13), die sich durch die äußere Erhöhung des Bodens (2) ergibt, die hinzugefügt wird und eine einzige große Vertiefung (11) mit glatter Wand bildet, eine runde Abhebung (15), die zwischen dem erhöhten Teil und dem nicht erhöhten Teil des Bodens gebildet wird, Greifunebenheiten (14) beinhaltend, wobei die Greifunebenheiten (14) erste diametrale, fest mit den Wänden der runden Abhebung (15) verbundene Rippen sind, wobei die Verschlusskappe (10) weiter eine äußere Oberfläche zwischen dem unteren Teil der Verschlusskappe (10) und der runden Abhebung (15) umfasst, **dadurch gekennzeichnet, dass** die äußere Oberfläche eine Vielzahl von zweiten diametralen Rippen umfasst, wobei sich jede der zweiten diametralen Rippen längs aus einer der ersten diametralen Rippen erstreckt.

## Claims

1. Synthetic material stopper (10) in the form of a cap, which is intended for being mounted on the neck (3) of a receptacle (4) by screwing and comprises an internal circular stopping wall (6), which is carried by a base (2) of the stopper (10) and is capable of entering said neck (3), and a safety collar (7) connected to a lower portion of said stopper (10) by a pre-cut line (8) and to said neck (3) by retaining means (9), the portion (2A) of said base (2) that matches said internal circular stopping wall (6) being raised on the outside to enlarge the outer surface for gripping of said stopper (10), a cavity (12) defined by the internal circular stopping wall (6) and a cavity (13) created by the outer raised portion of the base joining together and forming a single large cavity (11) having a smooth wall, a circular indentation (15) formed between the raised portion and the non-raised portion of the base comprising gripping protrusions (14), the gripping protrusions (14) being first diametric fins which are integral to the walls of said circular indentation (15), the stopper (10) further comprising an external surface between the lower portion of the stopper (10) and the circular indentation (15), **characterised in that** said external surface comprises a plurality of second diametric fins, each of the second diametric fins being longitudinally extended by one of the first diametric fins.
